# EUROPÄISCHE PATENTANMELDUNG

(11) **EP 0 296 305 A2**
(43) Veröffentlichungstag der Anmeldung: **28.12.1988**
(21) Anmeldenummer: 88100822.1
(22) Anmeldetag: 21.01.1988
(51) Int. Cl.: F42B 5/18

(54) **Patronierte Munition mit Geschoss und verbrennbarer Hülse**

(30) Priorität: 14.05.1987 DE 3716076
(71) Anmelder: Rheinmetall GmbH, 40880 Ratingen (DE)
(72) Erfinder: Rahnenführer, Eckhard, D-4047 Dormagen 11 (DE); Schulze, Albert, D-4050 Mönchengladbach (DE)

(57) **Zusammenfassung**

Die Erfindung bezieht sich auf patronierte Munition mit verbrennbarer Hülse für Maschinenwaffen, insbesondere für Automatenwaffen mit hohen Kadenzen.

Munition für Automatenwaffen wird bei der Zuführung in die Waffe hohen Belastungen wie Stoß-, Biege-, Zug- und Druckbeanspruchungen ausgesetzt. Diese Belastungen müssen auch von Patronen mit verbrennbarer Hülse, die im Vergleich zur Munition mit Metallhülse wesentlich empfindlicher sind, sicher verkraftet werden können, um z. B. ein Ausbrechen des Geschosses aus der Hülse und damit verbundene Störungen der Waffenfunktion zu vermeiden.

Eine bekannte Munition dieser Art weist mehrer mit Gewinde versehene Hilfselemente wie eine konisches Halsteil und einen verbindenden Zwischenring zwischen Geschoß und Hülse auf und ist kostenintensiv und aufwendig in der Herstellung. Mit der Erfindung wird eine einfach und kostengünstig herzustellende patronierte Munition angegeben, wobei die Hülse 12 aus drei vorgefertigten und zusammengefügten Einzelteilen, nämlich einem vorderseitigen Hülsendeckel 14, einem zylindrischen Hülsenmantel 15 und einem rückseitigen Hülsenboden 16 besteht, die in ihren ringförmigen Berührungsbereichen fest miteinander verklebt sind.

## Beschreibung

Die Erfindung bezieht sich auf patronierte Munition für Maschinenwaffen, insbesondere für Automatenwaffen, mit einer die aus losem Granulat bestehende Treibladung umschließenden verbrennbaren Hülse, an der vorderseitig ein Geschoß befestigt ist.

Die Entwicklung in der Munitionstechnik geht bei der patronierten Munition von einer Munition mit Metallhülse zu einer hülsenlosen Munition, bei der nach dem Schuß ohne irgendeinen Entladevorgang die nächste Patrone in die Waffe geladen werden kann. Bei Großkalibern wie z.B. 120 mm wird die Metallhülse durch eine im zylindrischen Hülsenbereich aus verbrennbarem Material bestehende Hülse ersetzt, die aus Gründen der Liderung und einer definierten Anzündung weiterhin einen metallischen Hülsenboden hat. Für kleinere Kaliber z.B. im Bereich von etwa 2o-4o mm werden verschiedene technische Lösungen vorgeschlagen, um ganz auf die Metallhülse verzichten zu können. So hat man z. B. versucht, das Geschoß direkt mit einem verpreßten formstabilen Treibladungspaket zu verbinden, wobei die Treibladung aus mittels Klebstoff verklebten Treibladungskörnern bzw. einzelnen verpreßten Stangen oder aus einem gewickelten Treibladungskörper bestehen kann.

Bei dieser Munition für Automatenwaffen mit hohen Kadenzen von z.B. 600 Schuß pro Minute stellt neben der Liderung der Zuführungsschock eines der größten Probleme dar.

Unter dem Begriff "Zuführschock" sind alle Beanspruchungen wie z.B. Schlag-, Biege-, Zug- oder Druckbeanspruchungen zu verstehen, die auf dem Wege vom Magazin bis ins Patronenlager der Waffe bzw. beim Entladevorgang in umgekehrter Richtung mit hohen Beschleunigungs- und Verzögerungswerten auf die Patrone einwirken. Dabei kommt es häufig zum Ausbröckeln einzelner Pulverkörner oder -kanten oder Zerbrechen des verklebten Treibladungskörpers beim Zuführen mit Lösen der festen Verbindung von Geschoß und Treibladungskörper. Die Herstellung einer ausbruchfesten Verbindung zwischen Geschoßheck und Treibladungskörper stellt hierbei ein besonderes Problem dar, da sich das schwere Geschoß aufgrund seiner Beharrungskraft bzw. der ihm noch innewohnenden Bewegungsenergie beim abrupten Abstoppen des Treibladungskörpers im Ladungsraum bzw. Patronenlager der Waffe aus seinem Sitz auszureißen versucht.

Eine Munition der eingangs genannten Gattung ist aus der DE-OS 21 18 584 bekannt. Sie besteht aus einem Geschoß und einer gleichkalibergroßen zylindrischen verbrennbaren Hülse, die einheitlich in einem Stück gefertigt ist und aus einem geformten Treibmittelgranulat und einem dieses bindende Nitrozellulose-Bindemittel mit geringem Stickstoffgehalt zusammengesetzt ist. Geschoßseitig ist die Hülse mit einem konisch eingezogenen Rand bzw. Flansch versehen. Zur Befestigung des Geschosses an der Treibladungshülse ist eine mehrteilige Schraubverbindung vorgesehen. In die Hülse wird ein konisch aufgeweitetes Halsteil mit Außengewinde eingesetzt, auf das ein Verbindungsring mit einer mit Innengewinde versehenen Bohrung so aufgeschraubt wird, daß der konisch eingezogene Hülsenflansch zwischen beiden aus Stahl oder Messing bestehenden Schraubteilen eingeklemmt wird.

Das Geschoß weist hinten einen mit einem Außengewinde versehenen Zapfen auf und wird wiederum in den Verbindungsring eingeschraubt. Zum Einsetzen des durchmessergrößeren Halsteiles durch die durchmesserkleinere Öffnung im konischen Flansch der Hülse muß das Halsteil an zwei gegenüberliegenden Seiten abgeschliffen (schmaler) sein und die Öffnung zwei gegenüberliegende durchmesservergrößernde Einschnitte aufweisen.
Nachteilig bei dieser bekannten Munition ist die arbeits- und kostenintensive Herstellung dieser ganzen Einzelteile. Bereits die Herstellung der verbrennbaren Treibladungshülse als einteilige Einheit mit konischem Flanschring bereitet produktionstechnische Schwierigkeiten. Das Geschoß und die zusätzlichen Schraubteile mit gegenüberliegenden konischen Klemmflächen müssen in aufwendigen Arbeitsschritten mit einem Gewinde versehen werden.

Es ist Aufgabe der vorliegenden Erfindung, eine einfache und kostengünstig herzustellende Munition mit verbrennbarer Treibladungshülse anzugeben, die frei ist von den Nachteilen der zuvor beschriebenen bekannten Munitionsarten.

Die Aufgabe wirderfindungsgemäß durch die kennzeichnenden Merkmale des Schutzanspruches 1 gelöst. Durch die verbrennbare, aus drei fest miteinander verklebten Teilen bestehende Treibladungshülse wird eine Munition geschaffen, die für die pulverförmige Treibladung einen stabilen stoßabsorbierenden geschlossenen Raum bildet, von dem nach dem abgegebenen Schuß nichts mehr aus der Waffe entladen werden muß. Diese Munition ist insbesondere für eine kostengünstige Serienfertigung geeignet, daß die Klebestellen gleiche Festigkeiten wie das verbrennbare Hülsenmaterial selbst aufweisen.

Weitere vorteilhafte Ausgestaltungsformen sind in den Unteransprüchen enthalten.
Durch den Aufbau der Munition, insbesondere durch die das gesamte Geschossheckteil umschließende napfförmige Ausnehmung im Deckel der Hülse, wird über große Klebeflächen für die Befestigung des Geschosses mit der Treibladungshülse eine sichere Verbindung gewährleistet, die nicht nur übliche sondern auch außerordentliche Beanspruchungen und den Zuführschock ohne Beschädigungen der Treibladung aufnehmen kann; ein Verkleben des pulverförmigen oder körnigen Treibladungsmittels ist nicht erforderlich.

Die Erfindung wird nachfolgend anhand eines in der Zeichnung dargestellten Ausführungsbeispieles näher erläutert.
Die Zeichnung zeigt eine patronierte Munition gemäß der Erfindung im Längsschnitt.

Mit der Bezugsziffer 10 ist eine Munitionseinheit bezeichnet, die für die Verwendung in Maschinenwaffen, insbesondere für Automatenwaffen mit hohen Kadenzen, geeignet ist, und eine die aus losem Granulat bestehende Treibladung 11 umschließende verbrennbare Hülse 12 und ein vorderseitig daran befestigtes Geschoß 13 umfaßt.
Die Hülse 12 besteht aus drei vorgefertigten und fest miteinander verbundenen Einzelteilen, nämlich einem vorderseitigen Hülsendeckel 14, einem zylindrischen Hülsenmantel 15 und einem rückseitigen (bezogen auf die Schußrichtung) Hülsenboden 16, die in ihren ringförmigen Berührungsbereichen fest miteinander verklebt sind.

Die Herstellung dieser geometrisch an sich einfachen Einzelteile z.B. nach dem bekannten Nadelverfahren ren (DE-PS 1446889) gestaltet sich wesentlich einfacher als die Herstellung der eingangs genannten einteiligen Hülse mit konisch eingezogenem Flanschring.

Für eine feste Verbindung von Geschoß 13 und verbrennbarer Hülse 12, die alle beim Lade- oder Entladevorgang auf die Munition einwirkenden Belastungen sicher aufnehmen und schadensfrei überstehen muß, ist im Hülsendeckel 14 eine napfförmige Ausnehmung 17 zur Aufnahme des Geschoßheckteiles 18 vorgesehen. In einem ersten Schritt zur Herstellung der Munitionseinheit 10 ist das Geschoßheckteil 18 in die es völlig umschließende Ausnehmung 17 eingesteckt und fest und unlösbar darin verklebt.
Der Hülsenmantel 15 weist vorderseitig einen radial nach innen (senkrecht zum Hülsenmantel verlaufend ) eingezogenen Flanschring 19 auf, der mittig eine dem Durchmesser des Geschoßheckteiles 18 entsprechende Öffnung freilässt. In einem zweiten Herstellungsschritt ist das Geschoss 13 mit angeklebtem Hülsendeckel 14 axial von hinten durch den Hülsenmantel 15 eingeschoben, so daß der äußere Rand des Hülsendeckels 14 von innen an dem Flanschring 19 des Hülsenmantels 15 zur Anlage kommt; in diesem großflächigen Berührungsbereich sind beide Teile fest miteinander verklebt.

Nach Einfüllen der aus losem Granulat bestehenden Treibladung 11 ist in einem dritten Herstellungsschritt der rückseitige Hülsenboden 16 auf den zylindrischen Hülsenmantel 15 aufgesetzt und in seinem Umfangsbereich fest mit diesem verklebt.
Zur Verstärkung dieser Klebezone kann innen ein eingeklebter Verstärkungsring 2o aus verbrennbarem Material mit rechteckigem oder dreieckigem Querschnitt vorgesehen sein. Zur Zündung der Treibladung 11 ist mittig im Hülsenboden 16 eine Ausnehmung zur Aufnahme eines Zünders 21 vorgesehen. Das Geschoßheckteil 18 kann ebenfalls zur Aufnahme eines Leuchtspursatzes mit einer Ausnehmung versehen sein.

Mit der vorliegenden Neuerung ist eine Munitionseinheit angegeben, die eine belastbare und stoßunempfindliche Treibladungshülse aufweist, und insbesondere für eine Serienfertigung kostengünstig und einfach herzustellen ist.

## Patentansprüche

1. Patronierte Munition für Maschinenwaffen, insbesondere für Automatenwaffen, mit einer die aus losem Granulat bestehende Treibladung umschließenden verbrennbaren Hülse, an der vorderseitig ein Geschoß befestigt ist, **dadurch gekennzeichnet,** daß die Hülse (12) aus drei vorgefertigten und zusammengefügten Einzelteilen, nämlich einem vorderseitigen Hülsendeckel (14), einem zylindrischen Hülsenmantel (15) und einem rückseitigen Hülsenboden (16) besteht, die in ihren ringförmigen Berührungsbereichen miteinander verklebt sind.

2. Munition nach Anspruch 1, **dadurch gekennzeichnet,** daß der Hülsendeckel (14) eine Ausnehmung (17) zur Aufnahme des Geschoßheckteiles (18) aufweist, in die das Geschoßheckteil (18) in einem ersten Herstellungsschritt eingesteckt und darin verklebt ist.

3. Munition nach Anspruch 1 oder 2, **dadurch gekennzeichnet,** daß der Hülsendeckel (14) mit dem darin verklebten Geschoß (13) in einem zweiten Herstellungsschritt axial von hinten durch den Hülsenmantel (15) eingeschoben ist und von innen an einem vorderseitigen radial nach innen eingezogenen Flanschring (19) des Hülsenmantels (15) anliegend verklebt ist.

4. Munition nach Anspruch 1, 2 oder 3, **dadurch gekennzeichnet,** daß der rückseitige Hülsenboden (16) nach Einfüllen der aus losem Granulat bestehenden Treibladung (11) in einem dritten Herstellungsschritt in seinem Umfangsbereich mit dem zylindrischen Hülsenmantel (15) verklebt ist.
